# EUROPÄISCHE PATENTSCHRIFT

(11) **EP 4 337 078 B1**
(45) Veröffentlichungstag und Bekanntmachung des Hinweises auf die Patenterteilung: **02.07.2025**
(21) Anmeldenummer: 22728781.0
(22) Anmeldetag: 10.05.2022
(51) Int. Cl.: A47L 5/36, A47L 9/14

(54) **STAUBSAUGER UND VERFAHREN**
VACUUM CLEANER AND METHOD
ASPIRATEURS ET PROCÉDURES

(30) Priorität: 12.05.2021 DE 102021204831
(43) Veröffentlichungstag der Anmeldung: 20.03.2024
(73) Patentinhaber: Festool GmbH, 73240 Wendlingen (DE)
(72) Erfinder: WILDERMUTH, Markus, 73728 Esslingen (DE)
(74) Vertreter: Patentanwälte Magenbauer & Kollegen Partnerschaft mbB
(86) Internationale Anmeldenummer: PCT/EP2022/062627
(87) Internationale Veröffentlichungsnummer: WO 2022/238394

(56) Entgegenhaltungen:
- EP-A1- 0 882 421
- EP-A1- 2 410 898
- DE-A1- 102015 101 052
- DE-B3- 102012 109 933

## Beschreibung

Die Erfindung betrifft einen Staubsauger, insbesondere einen Industriestaubsauger, mit einem Gehäuse, das einen Gehäusekörper und einen an dem Gehäusekörper angeordneten Deckel aufweist, wobei im Gehäusekörper ein über den Deckel zugänglicher Staubsammelbehälter, insbesondere ein Staubsammelbeutel, angeordnet ist. Der Staubsauger verfügt über einen Einlass-Stutzen, der in den Staubsammelbehälter hineinragt.

Bei einem konventionellen Staubsauger ist es zur Abnahme und/oder zum Verschluss des Staubsammelbehälters erforderlich, den Staubsammelbehälter von dem Einlass-Stutzen zu ziehen. Hierfür muss der Staubsammelbehälter in der Regel gestaucht - also komprimiert - werden, wodurch ein Luftvolumenstrom entsteht, mit welchem Partikel aus dem Staubsammelbehälter nach außen befördert werden. Es besteht das Risiko, dass dadurch die Umgebung mit den Partikeln kontaminiert wird.

Die EP 0 882 421 A1 betrifft einen Verbinder für einen flexiblen Schlauch zu einem Staubsauger, mit einem weiblichen Verbinder, einem männlichen Verbinder, einer Bewegungsführungsvorrichtung und einer Verriegelungsvorrichtung des männlichen Verbinders in dem weiblichen Verbinder.

Die DE 10 2012 109 933 B3 betrifft einen Staubsauger mit einem durch einen Deckel verschließbaren Staubsammelraum zur Aufnahme eines Staubbeutels, mit einem in dem Deckel angeordneten Einlassstutzen, der bei geschlossenem Deckel auf seiner zum Staubsammelraum gerichteten Seite in die Einlassöffnung einer am Staubbeutel befestigten Halteplatte eingreift.

Die EP 2 410 898 A1 betrifft Staubsauger.

Die DE 10 2015 101 052 A1 betrifft eine Staubsaugeinrichtung, umfassend ein Staubsauggerät mit einem Gehäuse mit einem darin angeordneten und/oder daran angeschlossenen Saugaggregat und einem in dem Gehäuse ausgebildeten Aufnahmeraum für einen Staubbeutel, eine Saugleitung mit mindestens einem Rohr- und/oder Schlauchabschnitt, und einen Kupplungsstutzen, der zur Kupplung der Saugleitung und des Staubbeutels ausgebildet ist.

Eine Aufgabe der Erfindung besteht darin, einen Staubsauger bereitzustellen, bei dem das Risiko einer Kontamination mit aus dem Staubsammelbehälter nach außen beförderten Partikeln reduziert ist.

Die Aufgabe wird durch einen Staubsauger gemäß Anspruch 1 gelöst. Bei dem Staubsauger ist der Einlass-Stutzen relativ zum Gehäusekörper beweglich gelagert und relativ zum Gehäusekörper wahlweise in eine Arbeits-Stellung oder eine Freigabe-Stellung versetzbar, wobei der Einlass-Stutzen in der Arbeits-Stellung durch eine Durchbrechung im Gehäusekörper in den Staubsammelbehälter hineinragt und in der Freigabe-Stellung nicht in den Staubsammelbehälter hineinragt, und wobei der Einlass-Stutzen durch eine relativ zum Gehäusekörper erfolgende Herauszieh-Bewegung aus dem Staubsammelbehälter herausziehbar ist, um den Einlass-Stutzen von der Arbeits-Stellung in die Freigabe-Stellung zu versetzen. Der Staubsauger umfasst einen Außenanschlag, der in der Freigabestellung ein Herausziehen des Einlass-Stutzens aus der Durchbrechung verhindert.

Dadurch, dass der Einlass-Stutzen beweglich gelagert ist und aus dem Staubsammelbehälter herausgezogen werden kann, ist es zur Trennung des Staubsammelbehälters von dem Einlass-Stutzen nicht erforderlich, den Staubsammelbehälter zu komprimieren. Insbesondere bleibt der Staubsammelbehälter beim Herausziehen des Einlass-Stutzens aus dem Staubsammelbehälter an dem Gehäusekörper befestigt und/oder relativ zum Gehäusekörper an derselben Position. Folglich kommt es bei der Trennung des Staubsammelbehälters von dem Einlass-Stutzen nicht zwingend zu einer Stauchung des Staubsammelbehälters und damit auch nicht zwingend zu dem Luftvolumenstrom, der Partikel aus dem Staubsammelbehälter nach außen befördert. Das Risiko einer Kontamination der Umgebung mit den Partikeln aus dem Staubsammelbehälter kann folglich reduziert werden.

Die Erfindung betrifft ferner ein Verfahren zum Betreiben des Staubsaugers, umfassen die Schritte:
- Füllen des Staubsammelbehälter mit von dem Staubsauger durch den Einlass-Stutzen in den Staubsammelbehälter gesaugtem Staub,
- Öffnen, insbesondere Abnehmen, des Deckels,
- Versetzen des Einlass-Stutzens von der Arbeits-Stellung in die Freigabe-Stellung,
- automatisches oder manuelles Verschließen des Staubsammelbehälter, und
- Entnehmen des Staubsammelbehälters aus dem Gehäusekörper.

Bevorzugt ist das Verfahren in Entsprechung zu einer Weiterbildung des Staubsaugers ausgebildet.

Weitere exemplarische Details sowie beispielhafte Ausführungsformen werden nachstehend unter Bezugnahme auf die Figuren erläutert. Dabei zeigt
- Figur 1: eine schematische Darstellung einer Anordnung mit einem Staubsauger und einem Saugobjekt,
- Figur 2: die schematische Darstellung der Anordnung, wobei der Deckel vom Gehäusekörper abgenommen ist und sich der Einlass-Stutzen in der Freigabe-Stellung befindet,
- Figur 3: eine schematische Darstellung eines Einlassbereichs des Staubsaugers, wobei sich der Einlass-Stutzen in der Arbeits-Stellung befindet,
- Figur 4: eine schematische Darstellung des Einlassbereichs des Staubsaugers, wobei sich der Einlass-Stutzen in der Freigabe-Stellung befindet,
- Figur 5: eine schematische Darstellung des Einlassbereichs des Staubsaugers, wobei sich der Einlass-Stutzen in einer Abnahme-Stellung befindet,
- Figur 6: eine schematische Darstellung des Einlassbereichs des Staubsaugers gemäß einer Variante, bei der die Herauszieh-Bewegung eine Schwenkbewegung oder eine Kurvenbahn-Bewegung umfasst, wobei sich der Einlass-Stutzen in der Arbeits-Stellung befindet,
- Figur 7: eine schematische Darstellung des Einlassbereichs des Staubsaugers gemäß der Variante, bei der die Herauszieh-Bewegung eine Schwenkbewegung oder eine Kurvenbahn-Bewegung umfasst, wobei sich der Einlass-Stutzen in der Freigabe-Stellung befindet,
- Figur 8: eine schematische Darstellung des Einlassbereichs des Staubsaugers gemäß einer Variante mit einer Anschlaganordnung, wobei sich der Einlass-Stutzen in der Arbeits-Stellung befindet,
- Figur 9: eine schematische Darstellung des Einlassbereichs des Staubsaugers gemäß der Variante mit der Anschlaganordnung, wobei sich der Einlass-Stutzen in der Freigabe-Stellung befindet,
- Figur 10: eine schematische Darstellung des Einlassbereichs des Staubsaugers gemäß einer Variante mit einer Verschlusseinrichtung, wobei sich der Einlass-Stutzen in der Arbeits-Stellung befindet,
- Figur 11: eine schematische Darstellung des Einlassbereichs des Staubsaugers gemäß der Variante mit der Verschlusseinrichtung, wobei sich der Einlass-Stutzen in der Freigabe-Stellung befindet,
- Figur 12: eine schematische Darstellung des Einlassbereichs des Staubsaugers gemäß der Variante mit der Verschlusseinrichtung, wobei sich der Einlass-Stutzen in der Abnahme-Stellung befindet,
- Figur 13: eine schematische Darstellung des Einlassbereichs des Staubsaugers gemäß einer Variante mit einer Verriegelungseinrichtung, wobei sich der Einlass-Stutzen in der Arbeits-Stellung befindet,
- Figur 14: eine schematische Darstellung des Einlassbereichs des Staubsaugers gemäß der Variante mit der Verriegelungseinrichtung, wobei sich der Einlass-Stutzen in der Freigabe-Stellung befindet,
- Figur 15: eine schematische Darstellung des Einlassbereichs des Staubsaugers gemäß der Variante mit der Verriegelungseinrichtung, wobei sich der Einlass-Stutzen in der Abnahme-Stellung befindet
- Figur 16: eine schematische Darstellung des Einlassbereichs des Staubsaugers gemäß einer Variante mit einer alternativen Verriegelungseinrichtung.

Die Figur 1 zeigt eine Anordnung 100, die einen Staubsauger 10 und ein Saugobjekt 16 umfasst. Das Saugobjekt 16 ist beispielsweise eine Saugdüse oder ein Elektrowerkzeug. Die Anordnung 100 stellt eine exemplarische Anwendungsumgebung für den Staubsauger 10 dar. Der Staubsauger 10 kann auch für sich genommen - also insbesondere ohne das Saugobjekt 16 - bereitgestellt sein.

Der Staubsauger 10 ist vorzugsweise ein Industriestaubsauger. Der Staubsauger 10 kann beispielsweise auf einer Baustelle eingesetzt werden und insbesondere an einem Elektrowerkzeug angeschlossen sein, um von dem Elektrowerkzeug erzeugten Staub abzusaugen.

Der Staubsauger 10 umfasst ein Gehäuse 1, das das Außengehäuse des Staubsauger 10 darstellt. Exemplarisch hat das Gehäuse 1 eine quaderförmige Grundgestalt. Das Gehäuse 1 weist einen Gehäusekörper 2 und einen an dem Gehäusekörper 2 angeordneten Deckel 3 auf. Der Gehäusekörper 2 kann auch als Gehäuse-Unterteil bezeichnet werden. Der Gehäusekörper 2 hat exemplarisch eine quaderförmige Grundgestalt. Insbesondere verfügt der Gehäusekörper 2 über eine horizontal ausgerichtete Bodenwand 17, von der sich eine randseitig um die Bodenwand 17 verlaufende, vertikal ausgerichtete Umfangswand 18 nach oben erstreckt.

Exemplarisch ist der Gehäusekörper 2 an seiner Oberseite offen ausgestaltet. Der Gehäusekörper 2 verfügt über einen Aufnahmeraum 19 zur Aufnahme eines Staubsammelbehälters 4. Der Aufnahmeraum 19 wird nach unten durch die Bodenwand 17 und seitlich durch die Umfangswand 18 begrenzt. Der Gehäusekörper 2 verfügt über eine Zugangsöffnung 21, über die der Aufnahmeraum 19 zugänglich ist. Die Zugangsöffnung 21 ist an der Oberseite 8 des Gehäusekörpers 2 angeordnet. Exemplarisch kann die gesamte Oberseite 8 des Gehäusekörpers 2 offen ausgestaltet sein, so dass die gesamte Oberseite 8 die Zugangsöffnung 21 bilden kann.

Exemplarisch ist der Deckel 3 auf die Oberseite 8 des Gehäusekörpers 2 aufgesetzt. Der Deckel 3 ist wahlweise in eine Offenstellung und in eine Schließstellung versetzbar. In der Offenstellung gibt der Deckel 3 die Zugangsöffnung 21 frei. In der Schließstellung verschließt der Deckel 3 die Zugangsöffnung 21. Exemplarisch kann der Deckel 3 von dem Gehäusekörper 2 komplett abgenommen werden, um den Deckel 3 in die Offenstellung zu versetzen, wie dies in der Figur 2 gezeigt ist. Der Deckel 3 ist also in der Offenstellung von dem Gehäusekörper 2 losgelöst. Alternativ oder zusätzlich dazu kann der Deckel an dem Gehäusekörper 2 beweglich gelagert, beispielsweise verschwenkbar gelagert, sein, so dass der Deckel 3 auch in der Offenstellung an dem Gehäusekörper 2 befestigt bleibt.

Zweckmäßigerweise ist der Deckel 3 komplett nach oben von dem Gehäusekörper 2 abnehmbar, ohne den Staubsammelbehälter 4 von einer Halterung, insbesondere einem Staubsammelbehälter-Halter abzunehmen oder zu entkoppeln. Der Staubsammelbehälter 4 bleibt beim Öffnen, insbesondere bei der Abnahme, des Deckels 3 von dem Gehäusekörper 2 im Gehäusekörper 2.

Der Deckel 3 hat exemplarisch eine quaderförmige Grundgestalt. Bevorzugt erstreckt sich der Deckel 3 über die gesamte horizontale Erstreckung des Staubsauger 10 oder des Gehäusekörpers 2. Der Deckel 3 verfügt über ein Deckelgehäuse 22, das das Außengehäuse des Deckels 3 darstellt.

Der Staubsauger 10 verfügt über eine Saugeinheit 23, die ausgebildet ist, einen Unterdruck zu erzeugen. Die Saugeinheit 23 weist beispielsweise einen Motor, insbesondere einen Elektromotor, und/oder eine Turbine und/oder eine Steuerelektronik, auf. Exemplarisch ist die Saugeinheit 23 Teil des Deckels 3 und ist insbesondere im Deckelgehäuse 22 angeordnet.

Der Staubsauger 10 verfügt exemplarisch ferner über einen Zweitfilter 24. Exemplarisch ist der Zweitfilter 24 Teil des Deckels 3 und ist insbesondere an der Unterseite des Deckelgehäuses 22 angeordnet.

Der Staubsauger 10 verfügt ferner über Fahrrollen 25, mit denen der Staubsauger 10 gegenüber einem Boden 26, beispielsweise einem Fußboden, abgestützt ist und mit denen der Staubsauger 10 relativ zum Boden 26 verfahrbar ist, insbesondere durch manuelles Ziehen und/oder Drücken am Staubsauger 10. Exemplarisch sind die Fahrrollen 25 an dem Gehäusekörper 2 angeordnet.

Der Staubsauger 10 verfügt über den Staubsammelbehälter 4, der dazu dient, von dem Staubsauger 10 aufgesaugten Staub und/oder Partikel zu sammeln. Der Staubsammelbehälter 4 ist im Gehäusekörper 2 angeordnet und ist durch Öffnen des Deckels 3 über die Zugangsöffnung 21 zugänglich. Der Staubsammelbehälter 4 ist insbesondere als Staubsammelbeutel ausgeführt. Beispielsweise kann der Staubsammelbehälter als Einweg-, Mehrweg- oder Filterbeutel ausgeführt sein. Der Staubsammelbehälter 4 ist in dem Aufnahmeraum 19 angeordnet. Der Staubsammelbehälter 4 verfügt über eine Einlass-Öffnung 14, durch die ein Einlass-Stutzen 5 in den Staubsammelbehälter 4 hineingeführt werden kann. Durch den Einlass-Stutzen 5 kann aufgesaugter Staub in den Staubsammelbehälter 4 befördert werden. Der Staubsammelbehälter 4 verfügt über einen Staubsammelraum 27, der den Innenraum des Staubsammelbehälters 4 darstellt.

Der Einlass-Stutzen 5 ist zweckmäßigerweise mit einem festen oder beweglichen Teil des Gehäuses 1 gekoppelt. Zweckmäßigerweise wird der Staubsammelbehälter 4, insbesondere im Bereich der Einlass-Öffnung 14, konstruktiv in einer ortsfesten Position (relativ zum Gehäusekörper 2) gehalten, wohingegen der Einlass-Stutzen 5 (relativ zum Gehäusekörper 2) bewegbar gelagert ist.

Der Staubsauger 10 verfügt ferner über eine Saugschlaucheinheit 28, über die der Staubsauger 10 Staub von außen in den Staubsammelbehälter 4 saugen kann. Die Saugschlaucheinheit 28 umfasst exemplarisch einen Saugschlauch 29 und den Einlass-Stutzen 5. Der Saugschlauch 29 umfasst insbesondere einen flexiblen und/oder länglichen Schlauchkörper 31. Der Einlass-Stutzen 5 ist an einem ersten Ende des Saugschlauchs 29 angeordnet. Der Saugschlauch 29 und der Einlass-Stutzen 5 können jeweils als eigene Teile ausgeführt sein, die aneinander befestigt sind. Beispielsweise kann der Saugschlauch 29 lösbar am Einlass-Stutzen 5 befestigt sein. Alternativ dazu kann der Einlass-Stutzen auch als Abschnitt, insbesondere als Endabschnitt, ausgeführt sein und kann zusammen mit dem Saugschlauch 29 ein einziges Teil, insbesondere ein einstückiges Teil, bilden. Beispielsweise kann ein Ende des Saugschlauchs als Einlass-Stutzen ausgeführt sein.

Exemplarisch ist an einem zweiten Ende des Saugschlauchs 29 das Saugobjekt 16 angeschlossen. Über das Saugobjekt 16 aufgesaugter oder von dem Saugobjekt 16 stammender Staub wird durch den von der Saugeinheit 23 erzeugten Unterdruck durch den Saugschlauch 29 und den Einlass-Stutzen 5 in den Staubsammelbehälter 4, insbesondere den Staubsammelraum 27, gesaugt.

Beim Saugen erzeugt die Saugeinheit 23 einen Luftstrom 32, der in der Figur 1 exemplarisch als Pfeil dargestellt ist. Der Luftstrom 32 verläuft durch die Schlaucheinheit 28 in den Staubsammelbehälter 4 und von dort exemplarisch (unter Abscheidung des in dem Luftstrom 32 enthaltenen Staubs) durch eine luftdurchlässige Staubsammelbehälter-Wand 54, die zweckmäßigerweise als Erstfilter für den Luftstrom 32 dient. Der Luftstrom 32 verläuft weiter durch den Zweitfilter 24 in die Saugeinheit 23. Der Luftstrom 32 verläuft also exemplarisch von dem Saugobjekt 16 über die Schlaucheinheit 28 in den im Gehäusekörper 2 befindlichen Staubsammelbehälter 4 und von dort (durch die Zugangsöffnung 21 und/oder durch den Zweitfilter 24) in den Deckel 3.

Die Schlaucheinheit 28, insbesondere der Saugschlauch 29 und/oder der Einlass-Stutzen 5, ist zweckmäßigerweise nicht am Deckel 3 angeordnet.

Der Gehäusekörper 2 verfügt über eine Durchbrechung 6, die von der Außenseite, insbesondere der Vorderseite, des Gehäusekörpers 2, in den Aufnahmeraum 19 verläuft. Die Durchbrechung 6 ist insbesondere an der Umfangswand 18, zweckmäßigerweise an der Vorderseite der Umfangswand 18, vorgesehen. Die Durchbrechung 6 verläuft also durch die Umfangswand 18. Die Durchbrechung 6 verläuft zweckmäßigerweise horizontal, exemplarisch in der Zeichenebene.

In die Durchbrechung 6 ist der Einlass-Stutzen 5 eingesetzt. Der Einlass-Stutzen 5 ist insbesondere nicht am Deckel 3 angeordnet.

Der Einlass-Stutzen 5 ist relativ zum Gehäusekörper 2 beweglich gelagert. Insbesondere ist der Einlass-Stutzen 5 in der Durchbrechung 6 verschiebbar gelagert. Der Einlass-Stutzen 5 ist wahlweise in eine Arbeits-Stellung oder eine Freigabe-Stellung versetzbar, insbesondere durch Verschieben relativ zum Gehäusekörper 2. Die Figur 1 zeigt den Einlass-Stutzen 5 in der Arbeits-Stellung und die Figur 2 zeigt den Einlass-Stutzen 5 in der Freigabe-Stellung. Der Einlass-Stutzen 5 ragt in der Arbeits-Stellung durch die Durchbrechung 6 in den Staubsammelbehälter 4. In der Freigabe-Stellung ragt der Einlass-Stutzen nicht in den Staubsammelbehälter 4 hinein. Exemplarisch ragt der Einlass-Stutzen 5 in der Arbeits-Stellung weiter in den Aufnahmeraum 19 hinein als in der Freigabe-Stellung.

Der Einlass-Stutzen 5 ist durch eine relativ zum Gehäusekörper 2 erfolgende Herauszieh-Bewegung 7 aus dem Staubsammelbehälter 4 herausziehbar, um den Einlass-Stutzen 5 von der Arbeits-Stellung in die Freigabe-Stellung zu versetzen. Die Herauszieh-Bewegung 7 erfolgt unter Verwendung der beweglichen Lagerung des Einlass-Stutzens 5 relativ zum Gehäusekörper 2. Zweckmäßigerweise wird durch die Herauszieh-Bewegung 7 der Einlass-Stutzen 5 aus dem Staubsammelbehälter 4 gezogen, ohne dass der Staubsammelbehälter 4 dabei gestaucht - also komprimiert - wird. Zweckmäßigerweise entsteht bei der Herauszieh-Bewegung 7 kein aus der Einlass-Öffnung 14 des Staubsammelbehälter 4 herausströmender Luftstrom.

Die Herauszieh-Bewegung 7 des Einlass-Stutzens 5 ist durch manuelle Betätigung bewirkbar. Beispielsweise ist die Schlaucheinheit 28, insbesondere der Saugschlauch 29 und/oder der Einlass-Stutzen 5, insbesondere von außerhalb des Gehäusekörpers 2 durch einen Anwender greifbar und relativ zum Gehäusekörper 2 bewegbar, insbesondere verschiebbar, um die Herauszieh-Bewegung 7 zu bewirken. Beispielsweise kann ein Benutzer den Einlass-Stutzen 5 von außen greifen und den Einlass-Stutzen 5 von außen manuell weiter nach außen ziehen, um den Einlass-Stutzen 5 relativ zum Gehäusekörper 2 zu bewegen und dadurch die Herauszieh-Bewegung 7 bewirken. Insbesondere ragt der Einlass-Stutzen 5 in der Arbeits-Stellung und/oder der Freigabe-Stellung aus dem Gehäusekörper 2 nach außen, so dass der Einlass-Stutzen 5 von außerhalb des Gehäusekörpers 2 greifbar ist.

Der Einlass-Stutzen 5 ist durch eine Einschub-Bewegung von der Freigabe-Stellung in die Arbeits-Stellung versetzbar. Die Einschub-Bewegung erfolgt entgegengesetzt zur Herauszieh-Bewegung. Die Einschub-Bewegung ist durch manuelle Betätigung durch einen Anwender bewirkbar, insbesondere, indem der Anwender den Einlass-Stutzen 5 greift und weiter in den Gehäusekörper 2 hinein schiebt.

Bevorzugt sind die Betätigung des Einlass-Stutzens 5 - also das wahlweise Versetzen des Einlass-Stutzens 5 in die Arbeits-Stellung und die Freigabe-Stellung - und die Betätigung des Deckels 3 - also das wahlweise Versetzen des Deckels 3 in die Offen-Stellung und die Schließ-Stellung - unabhängig voneinander. Exemplarisch ist der Einlass-Stutzen 5 und/oder die Durchbrechung 6 beabstandet zum Deckel 3 angeordnet. Der Deckel 3 ist an einer Oberseite 8 des Gehäusekörpers 2 angeordnet und die Durchbrechung 6 ist an einer Vorderseite 9 des Gehäusekörpers 2 angeordnet. Insbesondere ist der Deckel 3 unter Beibehaltung der Arbeits-Stellung des Einlass-Stutzens 5 öffenbar. Der Deckel 3 kann also in der Arbeits-Stellung des Einlass-Stutzens 5 von der Schließ-Stellung in die Offen-Stellung versetzt werden. Ferner ist zweckmäßigerweise der Einlass-Stutzen 5 von der Arbeits-Stellung in die Freigabe-Stellung versetzbar, ohne den Deckel 3 zu öffnen. Der Einlass-Stutzen 5 kann also in der Schließ-Stellung des Deckels 3 in die Freigabe-Stellung versetzt werden.

Wie in der Figur 2 gezeigt, wird der Deckel 3 exemplarisch durch eine Anhebe-Bewegung 33 vertikal nach oben von dem Gehäusekörper 2 abgenommen und dadurch in die Offen-Stellung versetzt. Wie ebenfalls in der Figur 2 gezeigt, erfolgt die Herauszieh-Bewegung 7 des Einlass-Stutzens 5 exemplarisch in eine horizontale Richtung, insbesondere in Richtung nach vorne, exemplarisch in Fahrtrichtung, des Staubsaugers.

In den Figuren 3 bis 5 (und ebenso in den Figuren 6 bis 16) ist der besseren Darstellung halber nicht der gesamte Staubsauger 10 sondern stattdessen nur der Einlass-Bereich - also derjenige Bereich, wo der Einlass-Stutzen 5 angeordnet ist - des Staubsaugers 10 gezeigt.

Die Figuren 3 bis 5 zeigen weitere exemplarische Details des Gehäusekörpers 2 und der Schlaucheinheit 28.

Exemplarisch verfügt der Gehäuseköper 2 über ein Lagerelement 34, an dem der Einlass-Stutzen 5 beweglich gelagert ist. Das Lagerelement 34 verfügt über einen rohrförmigen Lagerabschnitt 35, dessen Innenraum die Durchbrechung 6 bildet. Die Durchbrechung 6 kann komplett von dem Lagerabschnitt 35 gebildet werden. Alternativ dazu kann auch nur ein Teilabschnitt der Durchbrechung 6 von dem Lagerabschnitt 35 gebildet werden. Die Rohrachse des Lagerabschnitts 35 ist horizontal ausgerichtet. Rein exemplarisch verfügt das Lagerelement 34 ferner über einen Halteabschnitt 36, der insbesondere an einem axialen Ende des Lagerabschnitts 35 angeordnet ist. Der Halteabschnitt 36 verfügt über eine dem Staubsammelbehälter 4 zugewandte Halteseite 53, an der der Staubsammelbehälter 4 insbesondere lösbar befestigt ist. Die Halteseite 53 ist exemplarisch vertikal ausgerichtet. Der Halteabschnitt 36 ist beispielsweise Teil eines Staubsammelbehälter-Halters (oder bildet den Staubsammelbehälter-Halter), mit dem der Staubsammelbehälter 4 in dem Gehäusekörper 2 verriegelt werden kann.

Exemplarisch verfügt der Saugschlauch 29 über ein Schlauch-Ende 37, in das ein Ende des Schlauchkörpers 31 eingesetzt ist und/oder das über einen größeren Außendurchmesser verfügt als der der Schlauchkörper 31. Das Ende des Saugschlauchs 29, insbesondere das Schlauch-Ende 37, ist in den Einlass-Stutzen 5 eingesetzt.

Der Einlass-Stutzen 5 verfügt über eine (in der Arbeits-Stellung) in den Staubsammelbehälter 4 hineinragende erste Stutzen-Öffnung 38 und über eine zweite Stutzen-Öffnung, die exemplarisch dem Staubsammelbehälter 4 abgewandt ist. Die erste Stutzen-Öffnung 38 ist an einem ersten axialen Ende des Einlass-Stutzens 5 angeordnet und die zweite Stutzen-Öffnung ist an einem zweiten axialen Ende des Einlass-Stutzens 5 angeordnet. Die beiden axialen Enden sind entgegengesetzt zueinander ausgerichtet.

Die erste Stutzen-Öffnung 38 und die zweite Stutzen-Öffnung sind durch den Innenraum des Einlass-Stutzens 5 fluidisch miteinander verbunden. Der Einlass-Stutzen 5 verfügt über einen Rohrabschnitt 39. Der Rohrabschnitt 39 umgibt den Innenraum des Einlass-Stutzens 5. Der Rohrabschnitt 39 liegt mit seiner Außenseite gleitend an der Innenseite des Lagerabschnitts 35 an, wodurch die bewegliche Lagerung des Einlass-Stutzens 5 relativ zum Gehäusekörper 2 bereitgestellt wird. Der Einlass-Stutzen 5, insbesondere der Rohrabschnitt 39, und der Gehäusekörper 2, insbesondere der Lagerabschnitt 35, bilden zusammen ein Gleitlager und stellen dadurch die bewegliche Lagerung des Einlass-Stutzens relativ zum Gehäusekörper 2 bereit. Insbesondere stellen der Einlass-Stutzen 5 und das Lagerelement 34 zwei Gleitflächen bereit, die eine Bewegungskontur bilden.

Ferner zeigen die Figuren 3 bis 5 verschiedene Stellungen des Einlass-Stutzens 5.

In der Figur 3 befindet sich der Einlass-Stutzen 5 in der Arbeits-Stellung. Der Einlass-Stutzen 5 ist in die Durchbrechung 6, insbesondere den Lagerabschnitt 35, eingesetzt und ragt mit seiner ersten Stutzen-Öffnung 38 in den Staubsammelbehälter 4 hinein und exemplarisch mit seiner zweiten Stutzen-Öffnung aus dem Gehäusekörper 2 nach außen heraus.

In der Figur 4 befindet sich der Einlass-Stutzen 5 in der Freigabe-Stellung. Der Einlass-Stutzen 5 ist in die Durchbrechung 6, insbesondere den Lagerabschnitt 35, eingesetzt. Gegenüber der Arbeits-Stellung ist der Einlass-Stutzen 5 in Richtung nach außen verschoben, so dass die erste Stutzen-Öffnung 38 nicht in den Staubsammelbehälter 4 hineinragt. Exemplarisch befindet sich die erste Stutzen-Öffnung 38 innerhalb der Durchbrechung 6, insbesondere innerhalb des Innenraums des Lagerabschnitts 35. Gemäß einer alternativen Ausgestaltung kann der Einlass-Stutzen 5 in der Freigabe-Stellung aus der Durchbrechung 6 herausgenommen sein. In diesem Fall kann die Freigabe-Stellung der nachstehend erläuterten Abnahme-Stellung entsprechen.

Die Figur 5 zeigt den Einlass-Stutzen 5 in einer Abnahme-Stellung, in der der Einlass-Stutzen 5 aus der Durchbrechung 6 herausgenommen ist. In der Abnahme-Stellung befindet sich der Einlass-Stutzen 5 außerhalb des Gehäusekörpers 2 und ist insbesondere vollständig vom Gehäusekörper 2 und/oder dem Deckel 3 gelöst und/oder getrennt.

Der Einlass-Stutzen 5 ist zweckmäßigerweise wahlweise in die Arbeits-Stellung, die Freigabe-Stellung oder die Abnahme-Stellung versetzbar. Insbesondere kann der Einlass-Stutzen 5 durch manuelles Ziehen von der Arbeits-Stellung in die Freigabe-Stellung versetzt werden und durch weiteres manuelles Ziehen von der Freigabe-Stellung in die Abnahme-Stellung versetzt werden.

Gemäß einer möglichen Ausgestaltung ist die Abnahme-Stellung nicht vorgesehen, so dass es zweckmäßigerweise nicht möglich ist, den Einlass-Stutzen 5 aus der Durchbrechung 6 herauszunehmen.

Nachstehend sollen unter Bezugnahme auf die Figuren 6 bis 17 verschiedene Varianten des Staubsaugers 10 diskutiert werden. Bevorzugt werden zwei oder mehr dieser Varianten kombiniert realisiert. Die nachstehend diskutierten Varianten sind zweckmäßigerweise Weiterbildungen des vorstehend erläuterten Staubsaugers 10, so dass die vorstehenden Erläuterungen zweckmäßigerweise auch für die nachstehend diskutierten Varianten gelten.

Die Figuren 6 und 7 zeigen eine Variante, bei der die Herauszieh-Bewegung 7 eine Schwenkbewegung oder eine Kurvenbahn-Bewegung umfasst. Um den Einlass-Stutzen 5 von der Arbeits-Stellung in die Freigabe-Stellung zu versetzen, ist ein Verschwenken des Einlass-Stutzens 5 um eine tatsächlich vorhandene Schwenkachse 42 oder eine virtuelle Schwenkachse erforderlich. Alternativ oder zusätzlich ist eine Bewegung des Einlass-Stutzens 5 entlang einer Kurvenbahn erforderlich, um den Einlass-Stutzen 5 von der Arbeit-Stellung in die Freigabe-Stellung zu versetzen.

Rein exemplarisch umfasst der Staubsauger 10 ein Schwenklager 41, über das der Einlass-Stutzen 5 relativ zum Gehäusekörper 2 verschwenkbar gelagert ist. Das Schwenklager 41 definiert eine Schwenkachse 42, um die die Schwenkbewegung des Einlass-Stutzens 5 erfolgt. Die Schwenkachse 42 ist exemplarisch unterhalb der Durchbrechung 6 an der Vorderseite der Umfangswand 18 angeordnet. Das Schwenklager 41 umfasst exemplarisch ein Kopplungselement 43, das an dem Einlass-Stutzen 5 befestigt ist und das zur Schwenkachse 42 führt.

Das Schwenklager 41 ist rein optional vorhanden. Bevorzugt wird die Schenkachse 42 - oder, alternativ, eine Kurvenbahn für die Kurvenbahn-Bewegung - über eine Krümmung des Lagerabschnitts 35 und des Rohrabschnitts 39 definiert. Exemplarisch ist die Krümmung des Lagerabschnitts 35 und des Rohrabschnitts 39 derart, dass sich für die Bewegung des Einlass-Stutzens 5 relativ zum Gehäusekörper 2 eine unterhalb der Durchbrechung 6 befindliche (virtuelle) Schwenkachse ergibt.

Die Figuren 8 und 9 zeigen eine Variante, bei der der Staubsauger 10 eine Anschlaganordnung 44 aufweist. Exemplarisch umfasst die Anschlaganordnung 44 einen Außenanschlag 11, der in der Freigabe-Stellung ein weiteres Herausziehen des Einlass-Stutzens 5 aus der Durchbrechung 6 verhindert. Der Außenanschlag 11 ist insbesondere ein Endanschlag. Der Außenanschlag 11 verhindert also, dass der Einlass-Stutzen 5 in der Freigabe-Stellung weiter in Richtung der Herauszieh-Bewegung 7 herausgezogen werden kann. Insbesondere verhindert der Außenanschlag 11, dass der Einlass-Stutzen 5 aus der Durchbrechung 6 herausgenommen werden kann.

Exemplarisch verfügt der Einlass-Stutzen 5 über einen Stutzen-Anschlagabschnitt 45, der exemplarisch radial vom Einlass-Stutzen 5, insbesondere vom Rohrabschnitt 39, abragt. In der Freigabe-Stellung liegt der Stutzen-Anschlagabschnitt 45 an dem Außenanschlag 11 an und verhindert so ein weiteres Herausziehen des Einlass-Stutzens.

Exemplarisch verfügt die Anschlaganordnung 44 ferner über einen Innenanschlag 46, der in der Arbeits-Stellung des Einlass-Stutzens 5 ein weiteres Hineinschieben des Einlass-Stutzens 5 in den Gehäusekörper 2 verhindert. In der Arbeits-Stellung liegt der Stutzen-Anschlagabschnitt 45 an dem Innenanschlag 46 an.

Der Bewegungsweg des Einlass-Stutzens 5 wird also in Richtung der Herauszieh-Bewegung durch den Außenanschlag 11 begrenzt und in entgegengesetzter Richtung - also in Richtung der Einschubbewegung - durch den Innenanschlag 46 begrenzt. Exemplarisch weist das Lagerelement 34 eine Aussparung 47 auf, in die der Stutzen-Anschlagabschnitt 45 eingesetzt ist und die in Axialrichtung des Einlass-Stutzens 5 von dem Außenanschlag 11 und/oder dem Innenanschlag 46 begrenzt ist.

Die Figuren 10 bis 12 zeigen eine Variante, bei der der Staubsauger 10 über eine Verschlusseinrichtung 12 verfügt. Insbesondere weist der Staubsammelbehälter 4 die Verschlusseinrichtung 12 auf. Die Verschlusseinrichtung 12 ist ausgebildet, die durch Herausziehen des Einlass-Stutzens 5 aus dem Staubsammelbehälter 4 offengelegte Einlass-Öffnung 14 des Staubsammelbehälters 4 zu verschließen.

Die Einlass-Öffnung 14 ist exemplarisch die einzige Öffnung des Staubsammelbehälters 4. In der Arbeits-Stellung ist der Einlass-Stutzen 5 in die Einlass-Öffnung 14 eingesetzt und ragt durch die Einlass-Öffnung 14 von außerhalb des Staubsammelbehälters 4 in den Staubsammelbehälter 4 - also in den Staubsammelraum 27 - hinein.

Die Verschlusseinrichtung 12 ist zweckmäßigerweise manuell und/oder automatisch betätigbar, um zu bewirken, dass die Verschlusseinrichtung 12 die Einlass-Öffnung 14 verschließt. Bevorzugt wird die Verschlusseinrichtung 12 automatisch von dem Herausziehen des Einlass-Stutzens 5 aus dem Staubsammelbehälter 4 betätigt, so dass die Verschlusseinrichtung 12 bei dem Herausziehen des Einlass-Stutzens 5 aus dem Staubsammelbehälter 4 automatisch die Einlass-Öffnung 14 verschließt.

Die Verschlusseinrichtung 12 umfasst exemplarisch ein Verschlusselement 48, das wahlweise in eine Offen-Stellung oder in eine Schließ-Stellung versetzbar ist. In der Schließ-Stellung verschließt das Verschlusselement 48 die Einlass-Öffnung 14, insbesondere vollständig, und in der Offen-Stellung gibt das Verschlusselement 48 die Einlass-Öffnung 14 frei. Das Verschlusselement 48 ist exemplarisch als Verschlussklappe ausgeführt. Der Staubsammelbehälter 4 umfasst einen Behälterkörper 49, an dem das Verschlusselement 48 angebracht ist, insbesondere verschwenkbar. Beispielsweise ist das Verschlusselement 48 angefedert, so dass es in die Schließ-Stellung gedrängt wird.

Exemplarisch liegt der Einlass-Stutzen 5 in der Arbeits-Stellung an dem Verschlusselement 48 an und drückt das Verschlusselement 48 dadurch in die Offen-Stellung. Durch die Herauszieh-Bewegung des Einlass-Stutzens 5 wird das Verschlusselement 48 nicht mehr durch den Einlass-Stutzen 5 in der Offen-Stellung gehalten und nimmt die Schließ-Stellung ein, insbesondere aufgrund einer Federkraft. Die Verschlusseinrichtung 12 wird auf diese Weise automatisch durch die Herauszieh-Bewegung 7 betätigt.

Alternativ oder zusätzlich dazu kann die Verschlusseinrichtung 12 derart ausgeführt sein, dass die Verschlusseinrichtung 12 die Einlass-Öffnung 14 in Ansprechen auf eine manuelle Betätigung der Verschlusseinrichtung 12 verschließt. Beispielsweise kann das Verschlusselement manuell durch den Anwender in die Schließ-Stellung versetzt werden, beispielsweise durch manuelles Verschwenken und/oder verschieben des Verschlusselements.

Gemäß einer möglichen Ausgestaltung ist die Verschlusseinrichtung als Rollladen-Verschluss ausgeführt.

Bevorzugt wird die Verschlusseinrichtung von außerhalb des Gehäusekörpers 2 betätigt, insbesondere manuell oder automatisch. Beispielsweise ist ein Verschlussmechanismus vorhanden, der ein Verschließen des Staubsammelbehälters 4 von außerhalb des Gehäusekörpers 2 ermöglicht, beispielsweise über eine Kinematik und/oder über ein mechatronisches System.

Die Verschlusseinrichtung ist insbesondere von außerhalb des Gehäusekörpers 2 betätigbar und zweckmäßigerweise ist eine Kinematik und/oder ein mechatronisches System vorhanden, um eine außerhalb des Gehäusekörpers 2 erfolgende Betätigung in ein Verschließen der Einlass-Öffnung 14 umzusetzen. Beispielsweise ist außen am Gehäusekörper eine Betätigungseinheit vorhanden, die über die Kinematik und/oder das mechatronische System mit dem Verschlusselement gekoppelt ist, so dass in Ansprechen auf eine Betätigung der Betätigungseinheit durch den Benutzer über die Kinematik und/oder das mechatronische System bewirkt wird, dass das Verschlusselement die Einlass-Öffnung 14 verschließt.

Beispielsweise kann zuerst der Einlass-Stutzen 5 von der Arbeits-Stellung in die Freigabe-Stellung versetzt werden, dann kann der Staubsammelbehälter 4 verschlossen werden (durch eine Betätigung von außen, beispielsweise durch das Versetzen des Einlass-Stutzens 5 in die Freigabe-Stellung) und erst nach dem Verschließen des Staubsammelbehälters 4 wird der Deckel 3 geöffnet. Zweckmäßigerweise wird der Deckel 3 also erst geöffnet, insbesondere abgenommen, wenn der Staubsammelbehälter 4 bereits verschlossen ist.

Zweckmäßigerweise muss der Einlass-Stutzen 5 bewegt werden, insbesondere in die Freigabe-Stellung und/oder die Abnahme-Stellung, damit der Staubsammelbehälter 4 aus dem Gehäusekörper 2 entnommen werden kann.

Optional verriegelt der Einlass-Stutzen 5 den Staubsammelbehälter 4 in der Arbeits-Stellung in dem Gehäusekörper 2, so dass der Staubsammelbehälter 4 in der Arbeits-Stellung des Einlass-Stutzens nicht aus dem Gehäusekörper 2 entnehmbar ist. Exemplarisch ist der Staubsammelbehälter 4 in der Freigabe-Stellung und/oder der Abnahme-Stellung des Einlass-Stutzens 5 aus dem Gehäusekörper 2 entnehmbar. Wie in der Figur 12 gezeigt, kann der Staubsammelbehälter 4 durch eine insbesondere vertikal nach oben erfolgende Entnahmebewegung aus dem Gehäusekörper 2 entnommen werden. In der Arbeits-Stellung ragt der Einlass-Stutzen 5 in den Staubsammelbehälter 4 hinein, insbesondere in einer horizontalen Richtung, und blockiert dadurch die für die Entnahme des Staubsammelbehälters 4 erforderliche Entnahmebewegung.

Die Figuren 13 bis 15 zeigen eine Variante, bei der der Staubsauger 10 eine Verriegelungseinrichtung 15 umfasst. Exemplarisch ist die Verriegelungseinrichtung 15 ausgebildet, den Einlass-Stutzen 5 in der Arbeits-Stellung zu verriegeln. Optional kann die Verriegelungseinrichtung 15 ausgebildet sein, den Einlass-Stutzen 5 in der Freigabe-Stellung zu verriegeln. Die Verriegelungseinrichtung 15 kann wahlweise in einen Verriegelungs-Zustand oder einen Entriegelungs-Zustand versetzt werden, insbesondere durch manuelle Betätigung. Im Verriegelungs-Zustand verhindert die Verriegelungseinrichtung 15, dass der Einlass-Stutzen 5 von der Arbeits-Stellung in die Freigabe-Stellung versetzt wird. Im Entriegelungs-Zustand verhindert die Verriegelungseinrichtung 15 nicht, dass der Einlass-Stutzen 5 von der Arbeits-Stellung in die Freigabe-Stellung versetzt wird.

Exemplarisch verfügt die Verriegelungseinrichtung 15 über ein Verriegelungselement 51, das im Verriegelungs-Zustand in Eingriff mit dem Einlass-Stutzen 5 steht und im Entriegelungs-Zustand nicht im Eingriff mit dem Einlass-Stutzen 5 steht. Das Verriegelungselement 51 ist exemplarisch hakenförmig ausgeführt und zweckmäßigerweise an dem Lagerelement 34, insbesondere dem Lagerabschnitt 35, verschwenkbar gelagert, so dass durch Verschwenken des Verriegelungselements 51 wahlweise der Verriegelungs-Zustand oder der Entriegelungs-Zustand hergestellt werden kann.

Bevorzugt verriegelt die Verriegelungseinrichtung 15 den Einlass-Stutzen 5 in dem Verriegelungs-Zustand per Formschluss. Alternativ oder zusätzlich dazu kann die Verriegelungseinrichtung ausgebildet sein, den Einlass-Stutzen 5 in dem Verriegelungs-Zustand per Kraftschluss zu verriegeln, beispielsweise durch Klemmen.

Die Figur 16 zeigt eine alternative Ausgestaltung einer Verriegelungseinrichtung 15. Der Einlass-Stutzen 5 verfügt über ein Betätigungselement 55, das exemplarisch radial außen am Rohrabschnitt 39 angeordnet ist. Zweckmäßigerweise ragt das Betätigungselement 55 in der Arbeits-Stellung aus der Durchbrechung 6 nach außen, so dass das Betätigungselement 55 von einem Anwender von außerhalb des Gehäusekörpers 2 betätigbar ist. Das Betätigungselement 55 verfügt über einen Verriegelungsabschnitt 52, der in der Arbeits-Stellung im Verriegelungs-Zustand an einem am Gehäusekörper 2 angeordneten Außenanschlag 11 anliegt und dadurch verhindert, dass der Einlass-Stutzen 5 in die Freigabe-Stellung versetzt werden kann. Durch manuelle Betätigung des Betätigungselements 55, insbesondere durch radiales Drücken nach innen des Betätigungselements 55, lässt sich die Verriegelungseinrichtung 15 in einen Entriegelungs-Zustand versetzen, in dem der Verriegelungsabschnitt 52 vom Außenanschlag 11 wegbewegt ist, so dass der Außenanschlag 11 den Verriegelungsabschnitt 52 nicht mehr blockiert und es möglich wird, den Einlass-Stutzen 5 durch die Herauszieh-Bewegung 7 von der Arbeits-Stellung in die Freigabe-Stellung zu versetzen.

Das Betätigungselement 55 ist bevorzugt am Rohrabschnitt 39 angefedert, so dass das Betätigungselement 55 durch eine Federkraft radial nach außen in den Verriegelungs-Zustand gedrängt wird.

Bevorzugt ist die Verriegelungseinrichtung 15 ausgebildet, den Einlass-Stutzen 5 automatisch in der Arbeits-Stellung zu verriegeln, wenn der Einlass-Stutzen 5 die Arbeits-Stellung erreicht.

Rein exemplarisch ist der Außenanschlag 11 Teil der vorstehend bereits diskutierten Anschlaganordnung 44. Der Einlass-Stutzen 5 weist den insbesondere zusätzlich zum Betätigungselement 55 vorhandenen Stutzen-Anschlagabschnitt 45 auf, der in Kombination mit dem Außenanschlag 11 verhindert, dass der Einlass-Stutzen 5 in der Freigabe-Stellung weiter nach außen aus dem Gehäusekörper 2 gezogen werden kann. Rein exemplarisch weist die Anschlaganordnung 44 ferner den Innenanschlag 46 auf.

Gemäß einer möglichen Ausgestaltung bilden der Einlass-Stutzen und das Lagerelement einen Bajonett-Verschluss, so dass zuerst eine Drehung des Einlass-Stutzens und darauf folgend eine lineare Bewegung des Einlass-Stutzens erforderlich ist, um den Einlass-Stutzen von der Arbeits-Stellung in die Freigabe-Stellung zu versetzen.

Im Folgenden soll ein Verfahren zum Betreiben des Staubsaugers 10 beschrieben werden.

Das Verfahren umfasst den Schritt eines Füllens des Staubsammelbehälters 4 mit von dem Staubsauger 10 durch den Einlass-Stutzen 5 in den Staubsammelbehälter 4 gesaugtem Staub.

Das Verfahren umfasst ferner den Schritt eines Öffnens, insbesondere eines Abnehmens (von dem Gehäusekörper 2), des Deckels 3, insbesondere um ein späteres Entnehmen des Staubsammelbehälters 4 aus dem Gehäusekörper 2 zu ermöglichen.

Optional umfasst das Verfahren den Schritt des Entriegelns des Einlass-Stutzens, insbesondere für den Fall, dass der Staubsauger 10 die Verriegelungseinrichtung 15 aufweist. Das Entriegeln erfolgt insbesondere einhändig durch einen Anwender.

Das Verfahren umfasst ferner den Schritt des Versetzens des Einlass-Stutzens 5 von der Arbeits-Stellung in die Freigabe-Stellung. Insbesondere erfolgt ein manuelles Herausziehen des Einlass-Stutzens 5, zweckmäßigerweise bis der Einlass-Stutzen 5 an dem Außenanschlag 11 anschlägt (sofern der Außenanschlag 11 vorhanden ist). Das Versetzen des Einlass-Stutzens 5 in die Freigabe-Stellung kann nach dem Öffnen des Deckels 3 oder vor dem Öffnen des Deckels 3 oder gleichzeitig zu dem Öffnen des Deckels 3 erfolgen.

Das Verfahren umfasst ferner den Schritt eines automatischen oder manuelles Verschließens des Staubsammelbehälter 4. Beispielsweise ist die Verschlusseinrichtung 12 als Rolladen-Verschluss ausgeführt und der Rolladen-Verschluss wird manuell von dem Anwender verschlossen.

Optional umfasst das Verfahren ferner einen Schritt eines Entriegelns eines Staubsammelbehälter-Halters.

Das Verfahren umfasst ferner den Schritt eines Entnehmens des verschlossenen Staubsammelbehälters 4 aus dem Gehäusekörper 2.

Optional umfasst das Verfahren den weiteren Schritt eines Einlegens eines neuen und/oder leeren Staubsammelbehälters 4 in den Gehäusekörper 2.

Optional umfasst das Verfahren ferner den weiteren Schritt eines Verriegelns des Staubsammelbehälters-Halters.

Optional umfasst das Verfahren ferner den weiteren Schritt eines Versetzens des Einlass-Stutzens 5 von der Freigabe-Stellung in die Arbeits-Stellung. Insbesondere wird der Einlass-Stutzen 5 bis zum Innenanschlag 46 in den Gehäusekörper 2 eingeschoben. Optional erfolgt ein automatisches Verriegeln des Einlass-Stutzens 5 in der Arbeits-Stellung, insbesondere durch die Verriegelungseinrichtung 15.

Optional umfasst das Verfahren ferner den Schritt des Schließens des Deckels, insbesondere des Anbringens des Deckels 3 an dem Gehäusekörper 2.

Zweckmäßigerweise umfasst das Verfahren ferner den Schritt einer Inbetriebnahme des Staubsaugers 10. Insbesondere wird die Saugeinheit 23 aktiviert, so dass der Staubsammelbehälters 4 mit von dem Staubsauger 10 durch den Einlass-Stutzen 5 in den Staubsammelbehälter 4 gesaugtem Staub gefüllt wird.

## Patentansprüche

1. Staubsauger (10), insbesondere Industriestaubsauger, mit einem Gehäuse (1), das einen Gehäusekörper (2) und einen an dem Gehäusekörper (2) angeordneten Deckel (3) aufweist, wobei im Gehäusekörper (2) ein durch Öffnen des Deckels (3) zugänglicher Staubsammelbehälter (4), insbesondere ein Staubsammelbeutel, angeordnet ist, ferner umfassend einen relativ zum Gehäusekörper (2) beweglich gelagerten Einlass-Stutzen (5), der relativ zum Gehäusekörper (2) wahlweise in eine Arbeits-Stellung oder eine Freigabe-Stellung versetzbar ist, wobei der Einlass-Stutzen (5) in der Arbeits-Stellung durch eine Durchbrechung (6) im Gehäusekörper (2) in den Staubsammelbehälter (4) hineinragt und in der Freigabe-Stellung nicht in den Staubsammelbehälter (4) hineinragt, und wobei der Einlass-Stutzen (5) durch eine relativ zum Gehäusekörper (2) erfolgende Herauszieh-Bewegung (7) aus dem Staubsammelbehälter (4) herausziehbar ist, um den Einlass-Stutzen (5) von der Arbeits-Stellung in die Freigabe-Stellung zu versetzen, **dadurch gekennzeichnet, dass** der Staubsauger einen Außenanschlag (11) umfasst, der in der Freigabe-Stellung ein Herausziehen des Einlass-Stutzens (5) aus der Durchbrechung (6) verhindert.

2. Staubsauger (10) nach Anspruch 1, wobei der Deckel (3) unter Beibehaltung der Arbeits-Stellung des Einlass-Stutzens (5) öffenbar ist.

3. Staubsauger (10) nach Anspruch 1 oder 2 wobei der Einlass-Stutzen (5) von der Arbeits-Stellung in die Freigabe-Stellung versetzbar ist, ohne den Deckel (3) zu öffnen.

4. Staubsauger (10) nach einem voranstehenden Anspruch, wobei der Deckel (3) an einer Oberseite (8) des Gehäusekörpers (2) angeordnet ist und die Durchbrechung (6) an einer Vorderseite (9) des Gehäusekörpers (2) angeordnet ist.

5. Staubsauger (10) nach einem voranstehenden Anspruch, wobei der Einlass-Stutzen (5) in der Freigabe-Stellung in der Durchbrechung (6) angeordnet ist oder aus der Durchbrechung (6) herausgenommen ist.

6. Staubsauger (10) nach einem voranstehenden Anspruch, wobei der Einlass-Stutzen (5) in der Freigabe-Stellung in der Durchbrechung (6) angeordnet ist und der Einlass-Stutzen (5) ferner in eine Abnahme-Stellung versetzbar ist, in der der Einlass-Stutzen (5) aus der Durchbrechung (6) herausgenommen ist.

7. Staubsauger (10) nach einem voranstehenden Anspruch, wobei die Herauszieh-Bewegung (7) eine Linearbewegung, eine Schwenk-Bewegung und/oder eine Kurvenbahn-Bewegung umfasst.

8. Staubsauger (10) nach einem voranstehenden Anspruch, ferner umfassend eine manuell und/oder automatisch betätigbare Verschlusseinrichtung (12), die ausgebildet ist, eine durch das Herausziehen des Einlass-Stutzens (5) aus dem Staubsammelbehälter (4) offengelegte Einlass-Öffnung (14) des Staubsammelbehälters (4) zu verschließen.

9. Staubsauger (10) nach Anspruch 8, wobei die Verschlusseinrichtung von außerhalb des Gehäusekörpers (2) betätigbar ist und zweckmäßigerweise eine Kinematik und/oder ein mechatronisches System vorhanden ist, um eine außerhalb des Gehäusekörpers (2) erfolgende Betätigung in ein Verschließen der Einlass-Öffnung (14) umzusetzen.

10. Staubsauger (10) nach einem voranstehenden Anspruch, wobei der Einlass-Stutzen (5) den Staubsammelbehälter (4) in der Arbeits-Stellung in dem Gehäusekörper (2) verriegelt, so dass der Staubsammelbehälter (4) in der Arbeits-Stellung des Einlass-Stutzens nicht aus dem Gehäusekörper (2) entnehmbar ist.

11. Staubsauger (10) nach einem voranstehenden Anspruch, ferner umfassend eine Verriegelungseinrichtung (15), die ausgebildet ist, den Einlass-Stutzen (5) in der Arbeits-Stellung und/oder in der Freigabe-Stellung zu verriegeln.

12. Verfahren zum Betreiben eines Staubsaugers (10) nach einem der voranstehenden Ansprüche, umfassen die Schritte:
- Füllen des Staubsammelbehälters (4) mit von dem Staubsauger (10) durch den Einlass-Stutzen (5) in den Staubsammelbehälter (4) gesaugtem Staub,
- Öffnen, insbesondere Abnehmen, des Deckels (3),
- Versetzen des Einlass-Stutzens von der Arbeits-Stellung in die Freigabe-Stellung,
- automatischen oder manuelles Verschließen des Staubsammelbehälter (4), und
- Entnehmen des verschlossenen Staubsammelbehälters (4) aus dem Gehäusekörper (2).

## Claims

1. Vacuum cleaner (10), in particular an industrial vacuum cleaner, comprising a housing (1) having a housing body (2) and a lid (3) arranged on the housing body (2), wherein a dust collection container (4), in particular a dust collection bag, which is accessible by opening the lid (3), is arranged in the housing body (2), further comprising an inlet nozzle (5) mounted movably relative to the housing body (2), which inlet nozzle (5) is adjustable relative to the housing body (2) selectively into a working position or into a release position, wherein the inlet nozzle (5) in the working position projects through an opening (6) in the housing body (2) into the dust collection container (4) and in the release position does not project into the dust collection container (4), and wherein the inlet nozzle (5) is withdrawable from the dust collection container (4) by means of a withdrawal movement (7) performed relative to the housing body (2) in order to move the inlet nozzle (5) from the working position into the release position, **characterized in that** the vacuum cleaner comprises an external stop (11) which prevents withdrawal of the inlet nozzle (5) from the opening (6) in the release position.

2. Vacuum cleaner (10) according to claim 1, wherein the lid (3) is openable while maintaining the working position of the inlet nozzle (5).

3. Vacuum cleaner (10) according to claim 1 or 2, wherein the inlet nozzle (5) is moveable from the working position into the release position without opening the lid (3).

4. Vacuum cleaner (10) according to a preceding claim, wherein the lid (3) is arranged on a top side (8) of the housing body (2) and the opening (6) is arranged on a front side (9) of the housing body (2).

5. Vacuum cleaner (10) according to a preceding claim, wherein the inlet nozzle (5) is arranged in the opening (6) or removed from the opening (6) in the release position.

6. Vacuum cleaner (10) according to a preceding claim, wherein the inlet nozzle (5) is arranged in the opening (6) in the release position and the inlet nozzle (5) is further movable into a removal position in which the inlet nozzle (5) is removed from the opening (6).

7. Vacuum cleaner (10) according to any one of the preceding claims, wherein the withdrawal movement (7) comprises a linear movement, a pivoting movement, and/or a curved-path movement.

8. Vacuum cleaner (10) according to a preceding claim, further comprising a closure device (12) which can be actuated manually and/or automatically and which is configured to close an inlet opening (14) of the dust collection container (4) exposed by withdrawal of the inlet nozzle (5) from the dust collection container (4).

9. Vacuum cleaner (10) according to claim 8, wherein the closure device is actuatable from outside the housing body (2), and expediently a kinematic mechanism and/or a mechatronic system is provided to convert an actuation performed outside the housing body (2) into closing of the inlet opening (14).

10. Vacuum cleaner (10) according to a preceding claim, wherein the inlet nozzle (5) locks the dust collection container (4) in the housing body (2) in the working position, so that the dust collection container (4) is not removable from the housing body (2) in the working position of the inlet nozzle (5).

11. Vacuum cleaner (10) according to a preceding claim, further comprising a locking device (15) which is configured to lock the inlet nozzle (5) in the working position and/or in the release position.

12. Method for operating a vacuum cleaner (10) according to a preceding claim, comprising the steps:
- filling the dust collection container (4) with dust sucked by the vacuum cleaner (10) through the inlet nozzle (5) into the dust collection container (4),
- opening, in particular removing, the lid (3),
- moving the inlet nozzle from the working position into the release position,
- automatic or manual closing of the dust collection container (4), and
- removing the closed dust collection container (4) from the housing body (2).

## Revendications

1. Aspirateur (10), notamment aspirateur industriel, avec un boîtier (1), qui présente un corps de boîtier (2) et un couvercle (3) disposé sur le corps de boîtier (2), dans lequel un récipient collecteur de poussière (4), notamment un sac collecteur de poussière, accessible par ouverture du couvercle (3), est disposé dans le corps de boîtier (2), comprenant en outre une tubulure d'admission (5) montée mobile par rapport au corps de boîtier (2), qui peut être amenée par rapport au corps de boîtier (2) sélectivement dans une position de travail ou une position de libération, dans lequel la tubulure d'admission (5) dans la position de travail dépasse dans le récipient collecteur de poussière (4) par une percée (6) dans le corps de boîtier (2) et dans la position de libération ne dépasse pas dans le récipient collecteur de poussière (4), et dans lequel la tubulure d'admission (5) peut être extraite du récipient collecteur de poussière (4) par un mouvement d'extraction (7) s'effectuant par rapport au corps de boîtier (2), afin d'amener la tubulure d'admission (5) de la position de travail dans la position de libération, **caractérisé en ce que** l'aspirateur comprend une butée extérieure (11) qui dans la position de libération empêche une extraction de la tubulure d'admission (5) hors de la percée (6).

2. Aspirateur (10) selon la revendication 1, dans lequel le couvercle (3) peut être ouvert tout en maintenant la position de travail de la tubulure d'admission (5).

3. Aspirateur (10) selon la revendication 1 ou 2, dans lequel la tubulure d'admission (5) peut être amenée de la position de travail dans la position de libération sans ouvrir le couvercle (3).

4. Aspirateur (10) selon la revendication précédente, dans lequel le couvercle (3) est disposé sur une face supérieure (8) du corps de boîtier (2) et la percée (6) est disposée sur une face avant (9) du corps de boîtier (2).

5. Aspirateur (10) selon une revendication précédente, dans lequel la tubulure d'admission (5) dans la position de libération est disposée dans la percée (6) ou est ôtée de la percée (6).

6. Aspirateur (10) selon une revendication précédente, dans lequel la tubulure d'admission (5) dans la position de libération est disposée dans la percée (6) et la tubulure d'admission (5) peut en outre être amenée dans une position d'enlèvement, dans laquelle la tubulure d'admission (5) est ôtée de la percée (6).

7. Aspirateur (10) selon une revendication précédente, dans lequel le mouvement d'extraction (7) comprend un mouvement linéaire, un mouvement de pivotement et/ou un mouvement de trajectoire courbe.

8. Aspirateur (10) selon une revendication précédente, comprenant en outre un dispositif de fermeture (12) à actionnement manuel et/ou automatique, qui est réalisé pour fermer une ouverture d'admission (14) du récipient collecteur de poussière (4) dégagée par l'extraction de la tubulure d'admission (5) hors du récipient collecteur de poussière (4).

9. Aspirateur (10) selon la revendication 8, dans lequel le dispositif de fermeture est actionnable de l'extérieur du corps de boîtier (2) et de manière appropriée une cinématique et/ou un système mécatronique est présent(e), pour convertir un actionnement s'effectuant à l'extérieur du corps de boîtier (2) en une fermeture de l'ouverture d'admission (14).

10. Aspirateur (10) selon une revendication précédente, dans lequel la tubulure d'admission (5) verrouille le récipient collecteur de poussière (4) dans le corps de boîtier (2) dans la position de travail de sorte que le récipient collecteur de poussière (4) ne puisse pas être retiré du corps de boîtier (2) dans la position de travail de la tubulure d'admission.

11. Aspirateur (10) selon une revendication précédente, comprenant en outre un dispositif de verrouillage (15), qui est réalisé pour verrouiller la tubulure d'admission (5) dans la position de travail et/ou dans la position de libération.

12. Procédé pour faire fonctionner un aspirateur (10) selon l'une quelconque des revendications précédentes, comprenant les étapes :
- de remplissage du récipient collecteur de poussière (4) avec la poussière aspirée par l'aspirateur (10) dans le récipient collecteur de poussière (4) à travers la tubulure d'admission (5),
- d'ouverture, notamment d'enlèvement, du couvercle (3),
- d'amenée de la tubulure d'admission de la position de travail dans la position de libération,
- de fermeture automatique ou manuelle du récipient collecteur de poussière (4), et
- de retrait du récipient collecteur de poussière (4) fermé hors du corps du boîtier (2).
